# FASCICULE DE BREVET EUROPEEN

(11) **EP 3 414 031 B1**
(45) Date de publication et mention de la délivrance du brevet: **20.09.2023**
(21) Numéro de dépôt: 17709141.0
(22) Date de dépôt: 10.02.2017
(51) Int. Cl.: B22C 9/10, F01D 5/18

(54) **PROCÉDÉ DE FORMATION DE TROUS DE DÉPOUSSIÉRAGE POUR AUBE DE TURBINE ET NOYAU CÉRAMIQUE ASSOCIÉ**
VERFAHREN ZUR BILDUNG VON ENTSTAUBUNGSLÖCHERN FÜR EINE TURBINENSCHAUFEL UND ZUGEHÖRIGER KERAMIKKERN
METHOD FOR FORMING DUST-REMOVAL HOLES FOR A TURBINE BLADE AND ASSOCIATED CERAMIC CORE

(30) Priorité: 12.02.2016 FR 1651134
(43) Date de publication de la demande: 19.12.2018
(73) Titulaire: SAFRAN, 75015 Paris (FR)
(72) Inventeur: ROLLINGER, Adrien Bernard Vincent, 77550 Moissy-Cramayel Cedex (FR); BECHELANY, Mirna, 77550 Moissy-Cramayel Cedex (FR)
(74) Mandataire: Cabinet Beau de Loménie
(86) Numéro de dépôt international: PCT/FR2017/050310
(87) Numéro de publication internationale: WO 2017/137709

(56) Documents cités:
- WO-A1-2015/195110
- FR-A1- 2 961 552
- FR-A1- 2 986 982
- US-A1- 2010 303 625

## Description

### Domaine de l'invention

La présente invention se rapporte au domaine général des aubages de turbine de turbomachine, et plus particulièrement aux aubes de turbine munies de circuits de refroidissement intégrés réalisées par la technique de la fonderie à la cire perdue.

### Art antérieur

De façon connue en soi, une turbomachine comporte une chambre de combustion dans laquelle de l'air et du carburant sont mélangés avant d'y être brûlés. Les gaz issus de cette combustion s'écoulent vers l'aval de la chambre de combustion et alimentent ensuite une turbine haute pression et une turbine basse pression. Chaque turbine comporte une ou plusieurs rangées d'aubes fixes (appelées distributeurs) alternant avec une ou plusieurs rangées d'aubes mobiles (appelées roues mobiles), espacées de façon circonférentielle tout autour du rotor de la turbine. Ces aubes de turbine sont soumises aux températures très élevées des gaz de combustion, lesquelles atteignent des valeurs largement supérieures à celles que peuvent supporter sans dommages ces aubes qui sont en contact direct avec ces gaz, ce qui implique nécessairement d'assurer leur refroidissement en continu par un circuit de refroidissement intégré qui, lorsqu'on souhaite assurer un refroidissement efficace et précis sans augmenter significativement le débit d'air et sans pénaliser les performances du moteur, comporte de multiples cavités. Les aubes creuses ainsi formées sont fabriquées par le procédé de fonderie dit « à cire perdue » qui nécessite le recours d'une pièce modèle ou noyau dont la surface extérieure correspond à la surface interne de l'aube finie, comme décrit dans les demandes FR2986982 ou FR2961552 déposées au nom de la demanderesse.

L'air nécessaire au fonctionnement du moteur contient généralement diverses poussières (en particulier du sable fin) qui peuvent s'accumuler dans les circuits de refroidissement des aubes de turbine engendrant l'obturation des orifices d'évacuation en sortie des cavités et menaçant ainsi l'intégrité de l'aube. Pour pallier ce problème, les aubes de turbine sont équipées en sommet de cavité de trous de dépoussiérage calibrés, obtenus par usinage de grande précision ou à partir de tiges de liaison en alumine ou en quartz insérées dans le noyau céramique, et dont le rôle est de générer ces trous et de garantir l'évacuation de ces particules après leur décochage (c'est-à-dire leur dissolution).

L'utilisation de ces tiges de liaison pose toutefois certains problèmes. Tout d'abord, les tiges en alumine sont très difficilement éliminables par les solutions basiques (ou dans les conditions de décochage standard des noyaux céramiques) et nécessitent un temps de séjour important, une concentration en soude ou potasse très élevée et des températures et pressions très élevées susceptibles d'être agressifs vis-à-vis de l'alliage (corrosion sous contrainte). De même, les tiges de quartz présentent une faible tenue mécanique pénalisant ainsi leur utilisation dans un procédé de fonderie à cire perdue ou le noyau qui possède un coefficient de dilatation thermique (CTE) différent et est aussi souvent de composition différente, subit plusieurs contraintes mécaniques. Ensuite, l'utilisation de tiges n'est pas applicable dans tous les procédés de fabrication de noyaux. Dans le cas par exemple des noyaux élaborés par fabrication additive ou des noyaux obtenus par usinage dans un bloc céramique, les tiges ne peuvent pas être encastrées dans le noyau au cours de la fabrication (contrairement au procédé de moulage par injection). Enfin, l'utilisation de tiges n'est pas applicable à toutes les géométries de noyaux notamment celles mettant en oeuvre des plaques fines dont les tiges doivent alors épouser la forme.

En outre, l'assemblage de plusieurs noyaux céramiques se faisant généralement par le pied et par la tête des noyaux (parties non fonctionnelles du noyau), l'excès de matière résultant de la coulée (conséquence de l'assemblage des noyaux) doit être éliminé lors de l'usinage de la baignoire qui nécessite le recours à diverses techniques de rechargement (rebouchage) ou de brasage de plaques. Or ces plaques brasées ne sont pas robustes (celles-ci peuvent se détacher et il peut donc être nécessaire de les épaissir localement) et le rechargement n'est souvent pas précis (profondeur rebouchée incertaine). Dès lors, le perçage des tiges de liaison formant les trous de dépoussiérage s'avère particulièrement délicat car ce perçage calibré s'effectue à l'endroit rebouché précédemment, avec donc un plus petit diamètre tout en respectant le minimum dimensionné pour évacuer les débris. Les demandes WO2015/195110 ou US2010/303625 illustrent un tel perçage de tiges en céramique par EDM.

### Objet et résumé de l'invention

La présente invention vise donc à pallier les inconvénients précités en proposant un aménagement géométrique du noyau permettant d'obtenir simplement des trous de dépoussiérage de façon plus fiable qu'actuellement et notamment sans nuire à la robustesse de ce noyau. Un autre but est de supprimer l'opération finale de perçage de la baignoire de l'art antérieur pour obtenir ces orifices.

A cet effet, il est prévu un noyau céramique utilisé pour la fabrication d'une aube de turbine creuse de turbomachine selon la technique de la fonderie à la cire perdue, ladite aube comportant des trous calibrés de dépoussiérage émanant d'un sommet d'au moins une cavité et débouchant dans une baignoire de ladite aube, caractérisé en ce que chacun desdits trous calibrés de dépoussiérage est formé dans une partie de noyau d'une hauteur déterminée suffisante pour en garantir la tenue mécanique, ladite partie de noyau comportant un orifice traversant d'axe perpendiculaire à un axe longitudinal dudit trou calibré de dépoussiérage et délimitant de part et d'autre dudit orifice traversant d'une part un cylindre de noyau d'un diamètre déterminé correspondant audit trou de dépoussiérage à former et d'autre part un volume de noyau restant destiné à être rebouché après coulée, de sorte que ledit trou calibré de dépoussiérage est obtenu sans perçage et sans utilisation de tiges de liaison.

Ainsi, les trous de dépoussiérage peuvent être obtenus directement de la fonderie par injection, fabrication additive ou usinage des noyaux céramique sans perçage ni utilisation de tiges de liaison. Toute source possible de dilatation thermique différentielle est supprimée, la tenue mécanique du noyau est améliorée et corrélativement les propriétés mécaniques de l'aube sont ainsi maintenues. Avec ce noyau, l'opération d'usinage de l'art antérieur devant prendre en compte des incertitudes contraignantes et pouvant impacter de manière néfaste la géométrie des plaques d'un circuit multi-cavités est aussi supprimée.

Selon le mode de réalisation envisagé, ladite partie de noyau peut former une partie d'une colonne latérale destinée à créer une cavité latérale de ladite aube ou une zone de liaison inter-cavités entre ladite au moins une cavité et ladite baignoire.

De préférence, sur une portion de noyau correspondant à ladite baignoire à créer, il est prévu une zone en retrait pour permettre un centrage dudit orifice traversant dans ladite zone de liaison, de sorte à garantir une meilleure tenue de ladite partie de noyau lors de la coulée.

Avantageusement lorsque le dimensionnement de l'aube l'impose, ledit volume de noyau restant comporte au moins un raidisseur latéral (deux raidisseurs lui donnant une forme quadrilobée) dimensionné de manière à garantir une meilleure tenue de ladite partie de noyau lors de la coulée.

L'invention concerne également le procédé de formation de trous calibrés de dépoussiérage dans une aube de turbine creuse de turbomachine réalisée selon la technique de la fonderie à la cire perdue au moyen d'un noyau céramique comme explicité précédemment et toute turbine de turbomachine munie d'une pluralité d'aubes refroidies fabriquée à partir d'un tel procédé.

### Brève description des dessins

D'autres caractéristiques et avantages de la présente invention ressortiront de la description faite ci-dessous, en référence aux dessins annexés qui en illustrent un exemple de réalisation dépourvu de tout caractère limitatif et sur lesquels :
- la figure 1 est une vue partielle d'un noyau pour aube de turbine selon l'invention,
- la figure 2 est une vue d'une partie du noyau de la figure 1 au niveau d'une plaque latérale,
- les figures 2A et 2B sont respectivement des vues après coulée et après usinage une fois la partie de noyau de la figure 2 retiré,
- la figure 3 est une vue d'une partie du noyau de la figure 1 au niveau d'une liaison avec la baignoire, et
- les figures 3A et 3B sont respectivement des vues après coulée et après usinage une fois la partie de noyau de la figure 3 retiré.

### Description détaillée d'un mode de réalisation

La figure 1 représente, au niveau de son assemblage de tête, un noyau céramique destiné à la réalisation d'une aube de turbine creuse de turbomachine. Le noyau céramique 10, dans l'exemple illustré, comporte sept parties ou colonnes. La première colonne 12, qui est destinée à se retrouver du côté de l'arrivée des gaz de combustion, correspond à une cavité de bord d'attaque qui se créera après fonderie, alors que la deuxième colonne 14 correspond à une cavité centrale qui lui est adjacente. Cette dernière reçoit un flux d'air de refroidissement par une canalisation résultant, après fonderie, de la présence d'un premier pied de colonne du noyau. Trois autres colonnes 16, 18, 20 correspondent à des cavités adjacentes qui reçoivent un second flux d'air de refroidissement amené par une autre canalisation issue de la présence d'un second pied de colonne du noyau. Enfin, le noyau comporte en outre des sixième et septième colonnes latérales 22, 24 correspondant à des cavités latérales créées après fonderie et séparées l'une et l'autre des deuxième et troisième colonnes 14, 16 par un espacement déterminé nécessaire à la création d'une paroi inter-cavités pleine lors de la coulée du métal fondu.

Les première et deuxième colonnes 12 et 14 sont reliées l'une à l'autre par une série de ponts 26, auxquels correspondront, après fonderie, des orifices d'alimentation en air pour le refroidissement de la cavité de bord d'attaque. Concernant la quatrième colonne 18, d'autres ponts 28 inclinés verticalement en formant des régions amincies de noyau permettent de créer des régions rigidifiées d'aube. La taille des différents ponts est déterminée pour éviter leur rupture lors de la manipulation du noyau 10, ce qui le rendrait inutilisable. Les ponts sont, dans l'exemple considérés, répartis en étant espacés sensiblement régulièrement sur la hauteur du noyau en particulier au niveau de la première colonne du noyau.

Conformément à l'invention, les trous de dépoussiérage des aubes de turbines nécessaires à l'évacuation des poussières (en particulier le sable fin) qui peuvent s'accumuler dans les circuits de refroidissement, sont obtenus par un aménagement géométrique d'une partie de noyau, directement brut de fonderie, sans perçage et sans utilisation de tiges de liaison qu'ils s'agissent des trous présents au niveau des cavités latérales du noyau que de ceux assurant la liaison avec la baignoire. Si le noyau ainsi formé se démarque des noyaux existant, le procédé de fabrication à cire perdue de l'aube une fois ce noyau réalisé est classique et consiste tout d'abord à former un moule d'injection dans lequel est placé le noyau avant injection de la cire. Le modèle en cire ainsi créé est ensuite trempé dans des barbotines constituées de suspension de céramique pour confectionner un moule de coulée (appelé aussi moule carapace). Enfin, on élimine la cire et on cuit le moule carapace dans lequel le métal fondu peut alors être coulé. Des usinages finaux (toutefois simplifiés par rapport à ceux de l'art antérieur) décrits plus avant permettront alors d'obtenir l'aube finie.

Selon l'invention et comme l'illustre la figure 2, il est prévu d'aménager localement, au niveau de la partie de noyau 22A, la géométrie des colonnes latérales 22, 24 (parties du noyau en céramique engendrant les cavités latérales) de manière à former d'une part un cylindre de noyau 30 d'un diamètre déterminé (calibré de l'ordre de 0,5mm à 0,8mm) correspondant au trou de dépoussiérage à réaliser, et en outre de hauteur la plus petite possible pour garantir la tenue mécanique de la plaque et d'autre part un volume de noyau 33 correspondant à l'espace restant du noyau et destiné à être rebouché après coulée. Cette géométrie peut être obtenue classiquement en intégrant un perturbateur de type pontet dans le moule de la plaque (au niveau d'un orifice traversant d'axe longitudinal délimitant dans une direction perpendiculaire à cet axe le cylindre 30 et le volume restant 33) pour le cas de l'injection céramique ou sans contrainte supplémentaire pour le cas d'une fabrication additive ou par usinage de noyaux.

Lorsque le dimensionnement de l'aube de turbine l'impose et compte tenu de l'aspect fragile de la céramique, il convient de garantir la tenue mécanique du noyau en veillant à ne pas fragiliser mécaniquement les plaques obtenues après coulée, par exemple en les rigidifiant par un ajout d'un ou plusieurs raidisseurs empêchant ainsi la rupture des plaques à ces endroits. Il est à noter que de tels raidisseurs latéraux (illustré par la référence 39 sur la figure 2B) ont un impact très faible sur l'injection (la section globale ne variant pas de manière trop importante, la partie perdue avec le perçage étant compensée avec l'ajout du raidisseur).

De même, les noyaux céramiques réalisés par injection devant être démoulés, il faut bien évidemment s'assurer que ces noyaux possèdent des dépouilles suffisantes par rapport à un axe de démoulage technique. En effet, si cet axe de démoulage n'est pas bien orienté, la plaque peut être fortement fragilisée.
la figure 2A illustre la partie supérieure de l'aube (baignoire) obtenue à l'issue de la coulée (brute de fonderie) avec les deux cavités 32, 34 correspondant aux deux colonnes latérales et la matière excédentaire qui les entourent due à l'assemblage de ces colonnes. Sur la figure 2B, on retrouve la même baignoire après usinage de cette matière excédentaire et l'on constate que, avec l'invention, deux trous 36A, 38A ; 36B, 38B sont formés au niveau de chaque cavité (au lieu d'un seul dans l'art antérieur). L'un d'eux 36A, 36B ayant la dimension du cylindre de noyau 30 assurera la fonction de dépoussiérage, l'autre trou 38A, 38B qui n'a pas de fonction particulière et a la dimension du volume de noyau restant 33, est destiné à être rebouché. Ainsi, avec l'invention, l'opération de rebouchage/perçage du trou de dépoussiérage, la plus délicate et présentant le moins de robustesse dans la réalisation de l'art antérieur, est supprimée. Le problème existant dans l'art antérieur de la profondeur incertaine du rebouchage ne gêne plus la bonne réalisation de la baignoire car celle-ci n'a plus à être percée.

La liaison avec la baignoire est illustrée à la figure 3. Comme pour les plaques latérales, pour obtenir un trou de dépoussiérage, il est prévu un aménagement géométrique local de la liaison, en formant de part et d'autre de l'orifice traversant 41 d'une part un cylindre de noyau 40 d'un diamètre déterminé correspondant au diamètre du trou de dépoussiérage à réaliser et d'autre part le volume restant de noyau 43 destiné à être rebouché après coulée. Le cylindre de noyau présente en outre une hauteur la plus faible possible pour garantir la bonne tenue du noyau et d'éviter la formation de criques. Comme précédemment, l'orifice traversant peut être formé par l'utilisation d'un perturbateur de type pontet intégré dans le moule de fonderie. Toutefois, l'espace disponible e entre les cavités et la baignoire étant très restreint et la liaison inter-cavités étant fine (donc avec une faible section), il est prévu aussi d'aménager sur une portion du noyau au niveau de la baignoire à créer une zone en retrait de façon à permettre d'obtenir un espace d plus important. De plus, l'orifice traversant 41 destiné à recevoir le perturbateur se retrouvant par ce fait centré sur la liaison inter-cavités, on obtient aussi une meilleure robustesse lors de la coulée.

La figure 3A illustre la partie supérieure de l'aube (baignoire) obtenue à l'issue de la coulée (brute de fonderie) avec la rehausse 42 résultant du retrait du noyau de l'espace d. Sur la figure 3B, on retrouve la même baignoire après usinage de cette rehausse et l'on constate que, avec l'invention, deux trous 44, 46 sont formés au niveau de la baignoire. On notera la présence de deux raidisseurs latéraux 48A, 48B, donnant une forme quadrilobée au second trou (correspondant à une section du volume 43) et dimensionnés de manière à garantir la robustesse du noyau. Dans le cas d'une injection céramique, cela permet également d'augmenter la section et de garantir un meilleur remplissage et dans les cas d'une fabrication additive et d'un usinage de noyaux, les raidisseurs rigidifient la liaison et empêchent la déformation des noyaux.

Bien entendu, comme énoncé précédemment, dans le cas de l'injection céramique, il faut que le noyau reste démoulable et donc la liaison ajoutée doit l'être aussi, ainsi que le trou aménagé dans celle-ci.

Avec l'invention, il est ainsi proposé un moyen de combiner les fonctions de maintien de noyau et d'élaboration de trous de dépoussiérage (fonction habituellement assurée par des tiges) adapté à tout type de procédé de fabrication du noyau et à tout type de géométrie de ce noyau.

## Revendications

1. Noyau céramique (10) utilisé pour la fabrication d'une aube de turbine creuse de turbomachine selon la technique de la fonderie à la cire perdue, ladite aube comportant des trous calibrés de dépoussiérage émanant d'un sommet d'au moins une cavité et débouchant dans une baignoire de ladite aube, **caractérisé en ce que** chacun desdits trous calibrés de dépoussiérage est formé dans une partie de noyau (22A) d'une hauteur déterminée suffisante pour en garantir la tenue mécanique, ladite partie de noyau comportant un orifice traversant (31, 41) d'axe perpendiculaire à un axe longitudinal dudit trou calibré de dépoussiérage et délimitant de part et d'autre dudit orifice traversant d'une part un cylindre de noyau (30, 40) d'un diamètre déterminé correspondant audit trou de dépoussiérage à former et d'autre part un volume de noyau restant (33, 43) destiné à être rebouché après coulée, de sorte que ledit trou calibré de dépoussiérage est obtenu sans perçage et sans utilisation de tiges de liaison.

2. Noyau céramique selon la revendication 1, **caractérisé en ce que** ladite partie de noyau forme une partie (22A) d'une colonne latérale (22, 24) destinée à créer une cavité latérale de ladite aube.

3. Noyau céramique selon la revendication 1, **caractérisé en ce que** ladite partie de noyau forme une zone (e) de liaison inter-cavités entre ladite au moins une cavité et ladite baignoire.

4. Noyau céramique selon la revendication 3, **caractérisé en ce qu'**il comporte, sur une portion de noyau correspondant à ladite baignoire à créer, une zone en retrait (d) pour permettre un centrage dudit orifice traversant dans ladite zone de liaison, de sorte à garantir une meilleure tenue de ladite partie de noyau lors de la coulée.

5. Noyau céramique selon la revendication 2 ou la revendication 3, **caractérisé en ce que** ledit volume de noyau restant comporte au moins un raidisseur latéral (39 ; 48A, 48B) dimensionné de manière à garantir une meilleure tenue de ladite partie de noyau lors de la coulée.

6. Noyau céramique selon la revendication 5, **caractérisé en ce que** ledit volume de noyau restant comporte deux raidisseurs latéraux (48A, 48B) se faisant face lui donnant une forme quadrilobée.

7. Utilisation d'un noyau céramique selon l'une quelconque des revendications 1 à 6 pour la fabrication d'une aube de turbine creuse de turbomachine selon la technique de la fonderie à la cire perdue.

8. Procédé de formation de trous calibrés de dépoussiérage dans une aube de turbine creuse de turbomachine réalisée selon la technique de la fonderie à la cire perdue au moyen d'un noyau céramique dont la surface extérieure est destinée à former la surface interne de l'aube finie, **caractérisé en ce qu'**il comprend une étape de formation dans une partie de noyau (22A) d'une hauteur déterminée suffisante pour en garantir la tenue mécanique et dans laquelle sont formés chacun desdits trous calibrés de dépoussiérage, d'un orifice traversant (31, 41) d'axe perpendiculaire à un axe longitudinal dudit trou calibré de dépoussiérage et délimitant de part et d'autre dudit orifice traversant d'une part un cylindre de noyau (30, 40) d'un diamètre déterminé correspondant audit trou de dépoussiérage à former et d'autre part un volume de noyau restant (33, 43) destiné à être rebouché après coulée, de sorte que ledit trou calibré de dépoussiérage est obtenu sans perçage et sans utilisation de tiges de liaison.

9. Procédé selon la revendication 8, **caractérisé en ce que** ledit orifice traversant est formé par l'utilisation d'un perturbateur de type pontet.

## Patentansprüche

1. Keramikkern (10), der für die Fertigung einer hohlen Turbinentriebwerksschaufel nach der Wachsausschmelztechnik verwendet wird, wobei die Schaufel kalibrierte Entstaubungslöcher umfasst, die von einer Spitze mindestens eines Hohlraums ausgehen und in eine Wanne der Schaufel münden, **dadurch gekennzeichnet, dass** jedes der kalibrierten Entstaubungslöcher in einem Kernteil (22A) mit einer bestimmten Höhe gebildet ist, die ausreicht, um dessen mechanische Festigkeit zu gewährleisten, wobei der Kernteil eine Durchgangsöffnung (31, 41) umfasst, deren Achse senkrecht zu einer Längsachse des kalibrierten Entstaubungslochs ist und die auf beiden Seiten der Durchgangsöffnung einerseits einen Kernzylinder (30, 40) mit einem bestimmten Durchmesser, der dem zu bildenden Entstaubungsloch entspricht, und andererseits ein Restkernvolumen (33, 43) abgrenzt, das dazu bestimmt ist, nach dem Guss wieder verschlossen zu werden, derart dass das kalibrierte Entstaubungsloch ohne Bohrung und ohne Verwendung von Verbindungsstangen erhalten wird.

2. Keramikkern nach Anspruch 1, **dadurch gekennzeichnet, dass** der Kernteil einen Teil (22A) einer seitlichen Säule (22, 24) bildet, die dazu bestimmt ist, einen seitlichen Hohlraum der Schaufel zu schaffen.

3. Keramikkern nach Anspruch 1, **dadurch gekennzeichnet, dass** der Kernteil eine Zone (e) zur Verbindung zwischen Hohlräumen zwischen dem mindestens einen Hohlraum und der Wanne bildet.

4. Keramikkern nach Anspruch 3, **dadurch gekennzeichnet, dass** er an einem Kernabschnitt, welcher der zu schaffenden Wanne entspricht, eine vertiefte Zone (d) umfasst, um eine Zentrierung der Durchgangsöffnung in der Verbindungszone zu ermöglichen, derart dass eine bessere Festigkeit des Kernteils beim Guss gewährleistet wird.

5. Keramikkern nach Anspruch 2 oder Anspruch 3, **dadurch gekennzeichnet, dass** das Volumen des Restkerns mindestens eine seitliche Aussteifung (39; 48A, 48B) umfasst, die derart bemessen ist, dass eine bessere Festigkeit des Kernteils beim Guss gewährleistet wird.

6. Keramikkern nach Anspruch 5, **dadurch gekennzeichnet, dass** das Restkernvolumen zwei seitliche Aussteifungen (48A, 48B) umfasst, die einander gegenüberliegen und ihm eine vierblättrige Form verleihen.

7. Nutzung eines Keramikkerns nach einem der Ansprüche 1 bis 6 für die Herstellung einer hohlen Turbinentriebwerksschaufel nach der Wachsausschmelztechnik.

8. Verfahren zur Bildung kalibrierter Entstaubungslöcher in einer hohlen Turbinentriebwerksschaufel, die nach der Wachsausschmelztechnik hergestellt wird, mittels eines Keramikkerns, dessen äußere Oberfläche dazu bestimmt ist, die innere Oberfläche der fertigen Schaufel zu bilden, **dadurch gekennzeichnet, dass** es einen Schritt zur Bildung, in einem Kernteil (22A) mit einer bestimmten Höhe, die ausreicht, um seine mechanische Festigkeit zu gewährleisten, und in dem jedes der kalibrierten Entstaubungslöcher gebildet wird, einer Durchgangsöffnung (31, 41) umfasst, deren Achse senkrecht zu einer Längsachse des kalibrierten Entstaubungslochs ist und die auf beiden Seiten der Durchgangsöffnung einerseits einen Kernzylinder (30, 40) mit einem bestimmten Durchmesser, der dem zu bildenden Entstaubungsloch entspricht, und andererseits ein Restkernvolumen (33, 43) abgrenzt, das dazu bestimmt ist, nach dem Guss wieder verschlossen zu werden, derart dass das kalibrierte Entstaubungsloch ohne Bohrung und ohne Verwendung von Verbindungsstangen erhalten wird.

9. Verfahren nach Anspruch 8, **dadurch gekennzeichnet, dass** die Durchgangsöffnung durch die Nutzung eines Störelements vom Typ Steg gebildet wird.

## Claims

1. A ceramic core (10) used for fabricating a hollow turbine blade for a turbine engine using the lost wax casting technique, said blade including calibrated dust-removal holes emanating from a top of at least one cavity and opening out into a bathtub of said blade, the core being **characterized in that** each of said calibrated dust-removal holes is formed in a core portion (22A) of height that is determined to be sufficient to guarantee mechanical strength, said core portion including a through orifice (31, 41) of axis perpendicular to a longitudinal axis of said calibrated dust-removal hole and defining on either side of said through orifice firstly a core cylinder (30, 40) having a determined diameter corresponding to said dust-removal hole that is to be formed, and secondly a remaining core volume (33, 43) that is to be plugged after casting, such that said calibrated dust-removal hole is obtained without drilling and without using connection rods.

2. A ceramic core according to claim 1, **characterized in that** said core portion forms a portion (22A) of a side column (22, 24) that is to create a side cavity of said blade.

3. A ceramic core according to claim 1, **characterized in that** said core portion forms an inter-cavity connection zone between said at least one cavity and said bathtub.

4. A ceramic core according to claim 3, **characterized in that** it includes, on a core portion corresponding to said bathtub that is to be created, a setback zone for enabling said through orifice to be centered in said connection zone, so as to guarantee better strength for said core portion during casting.

5. A ceramic core according to claim 2 or claim 3, **characterized in that** said remaining core volume includes at least one lateral stiffener (39; 48A, 48B) of dimensions suitable for guaranteeing better strength for said core portion during casting.

6. A ceramic core according to claim 5, **characterized in that** said remaining core volume includes two lateral stiffeners (48A, 48B) facing each other and giving it a four-lobed shape.

7. The use of a ceramic core according to any one of claims 1 to 6, for fabricating a hollow turbine blade of a turbine engine using the lost wax casting technique.

8. A method of forming calibrated dust-removal holes in a hollow turbine blade for a turbine engine and made by the lost wax casting technique using a ceramic core of outside surface that is to form the inside surface of the finished blade, the method being **characterized in that** it comprises a step of forming a through orifice (31, 41) in a core portion (22A) of height that is determined to be sufficient to guarantee mechanical strength and in which each of said calibrated dust-removal holes is to be formed, the through orifice (31, 41) being of axis perpendicular to a longitudinal axis of said calibrated dust-removal hole and defining on either side of said through orifice firstly a core cylinder (30, 40) having a determined diameter corresponding to said dust-removal hole that is to be formed, and secondly a remaining core volume (33, 43) that is to be plugged after casting, such that said calibrated dust-removal hole is obtained without drilling and without using connection rods.

9. A method according to claim 8, **characterized in that** said through orifice is formed by using a bridge type disturber.
